# EUROPÄISCHE PATENTSCHRIFT

(11) **EP 2 087 506 B1**
(45) Veröffentlichungstag und Bekanntmachung des Hinweises auf die Patenterteilung: **27.01.2016**
(21) Anmeldenummer: 07822339.3
(22) Anmeldetag: 08.11.2007
(51) Int. Cl.: H01K 9/08, H01K 1/14

(54) **HALOGENGLÜHLAMPE**
HALOGEN BULB
LAMPE À INCANDESCENCE HALOGÈNE

(30) Priorität: 09.11.2006 DE 102006052950
(43) Veröffentlichungstag der Anmeldung: 12.08.2009
(73) Patentinhaber: OSRAM GmbH, 80807 München (DE)
(72) Erfinder: ZELT, Sascha, 89179 Beimerstetten (DE); AUER, Frank, 89542 Herbrechtingen (DE); SEICHTER, Christian, 89542 Herbrechtingen (DE); BEHR, Gerhard, 89174 Altheim/alb (DE); WITTMANN, Klaus, 89567 Sontheim (DE); HELBIG, Peter, 89567 Sontheim (DE)
(86) Internationale Anmeldenummer: PCT/EP2007/062035
(87) Internationale Veröffentlichungsnummer: WO 2008/055948

(56) Entgegenhaltungen:
- EP-A- 1 038 728
- EP-A- 1 667 205
- WO-A-02/07188
- WO-A-2006/097058
- DE-A1-102004 040 417

## Beschreibung

Die Erfindung betrifft eine Halogenglühlampe gemäß dem Oberbegriff des Anspruchs 1.

### I. Stand der Technik

Eine derartige Halogenglühlampe ist beispielsweise in der EP 1 667 205 A2 offenbart. Diese Offenlegungsschrift beschreibt eine Halogenglühlampe mit zwei von einem Lampengefäß umschlossenen Glühfäden, die für unterschiedliche elektrische Leistungen ausgelegt sind. Der erste, für eine höhere elektrische Leistung ausgelegte Glühfaden dient beim Einsatz der Lampe in einem Kraftfahrzeugscheinwerfer zur Erzeugung des Fernlichts, während der zweite, für eine geringere elektrische Leistung ausgelegte Glühfaden zur Erzeugung eines Tagfahrlichts vorgesehen ist.

### II. Darstellung der Erfindung

Es ist Aufgabe der Erfindung, eine gattungsgemäße Hälogenglühlampe bereitzustellen, bei welcher der niederwattige Glühfaden neben der Tagfahrlichtfunktion für eine weitere Beleuchtungsfunktion, insbesondere zur Realisierung einer Positionslichtfunktion verwendbar ist.

Diese Aufgabe wird erfindungsgemäß durch die Merkmale des Anspruchs 1 gelöst. Besonders vorteilhafte Ausführungen der Erfindung sind in den abhängigen Ansprüchen beschrieben.

Die erfindungsgemäße Halogenglühlampe besitzt zwei, innerhalb eines Lampengefäßes angeordneten Glühfäden, wobei ein erster Glühfaden für den Betrieb mit einer höheren elektrischen Leistung als der zweite Glühfaden ausgelegt ist, und der zweite Glühfaden, zur Realisierung einer Tagfahrlichtfunktion, beim Betrieb mit einer Standardbetriebsspannung für eine elektrische Leistung ausgelegt ist, die um den Faktor 2,5 bis 4 kleiner als die elektrische Leistung des ersten Glühfadens ist, und derart konstruiert ist, dass er zur Realisierung einer Positionslichtfunktion in einem gedimmten Zustand mit einer Betriebsspannung kleiner als die Standardbetriebsspannung betreibbar ist. Insbesondere ist der zweite Glühfaden derart konstruiert, dass er für die Tagfahrlichtfunktion mit der Standardbetriebsspannung, das heißt, mit der Bordnetzspannung des Kraftfahrzeugs von nominal 13,2 V bzw. 28 V und einer elektrischen Leistung im Bereich von ca. 17 W bis 22 W betrieben wird und für die Positionslichtfunktion in einem gedimmten Zustand, das heißt, mit reduzierter Helligkeit und einer Betriebsspannung kleiner als die Standardbetriebsspannung betreibbar ist. Dadurch kann auf eine separate Lichtquelle für das Positionslicht bzw. Standlicht verzichtet werden.

Vorteilhafterweise ist der zweite Glühfaden derart konstruiert ist, dass er für die Positionslichtfunktion mit einer Spannung im Bereich von 35 Prozent bis 95 Prozent der Standardbetriebsspannung betrieben wird. Dadurch wird die elektrische Leistung des zweiten Glühfadens in diesem Betriebsmodus auf einen Wert im Bereich von ca. 12 % bis 90 % des ursprünglichen Wertes begrenzt.

Der zweite Glühfaden ist erfindungsgemäß als einfach gewendelte Glühwendel ausgebildet ist, um eine homogene Lichtverteilung zu gewährleisten. Ihr Steigungsfaktor liegt im Bereich von größer oder gleich 1,65 und kleiner oder gleich 2,0, um eine niedrige Leuchtdichte zu erreichen und eine Blendung des Gegenverkehrs beim Tagfahrlichtbetrieb zu vermeiden. Der zweite Glühfaden emittiert aber trotz des vergleichsweise großen Steigungsfaktors auch im gedimmten Zustand, mit reduzierter Betriebsspannung und verringerter elektrischer Leistung, noch weißes Licht, das den Anforderungen an ein Positionslicht gerecht wird.

Der erste Glühfaden ist vorzugsweise als Fernlichtglühfaden oder Nebellichtglühfaden ausgebildet.

Um eine möglichst kleine Wolframabdampfrate bei beiden Glühfäden zu gewährleisten, ist der Innenraum des Lampengefäßes der erfindungsgemäßen Halogenglühlampe vorteilhafterweise mit einem Füllgas gefüllt, das ein Edelgas oder ein Edelgasgemisch, vorzugsweise aus einem oder mehreren der Edelgase Xenon, Krypton und Argon, enthält und einen Kaltfülldruck (das heißt, bei einer Temperatur von 25 Grad Celsius) im Bereich von 3 bar bis 18 bar aufweist.

Der Halogenzusatz zum Füllgas umfasst vorzugsweise einen Anteil im Bereich von 20 ppm bis 450 ppm (parts per million), vorzugsweise in Form von Brom oder bzw. und Chlor, um eine Schwärzung des Lampengefäßes zu verhindern.

### III. Beschreibung des bevorzugten Ausführungsbeispiels

Nachstehend wird die Erfindung anhand eines bevorzugten Ausführungsbeispiels näher erläutert. Es zeigen:
- Figur 1: Eine Seitenansicht eines bevorzugten Ausführungsbeispiels der erfindungsgemäßen Halogenglühlampe

In Figur 1 ist eine erfindungsgemäße Halogenglühlampe für einen Fahrzeugscheinwerfer dargestellt. Diese Halogenglühlampe besitzt ein gläsernes, im wesentlichen zylindrisches Lampengefäß 10, in dessen Innenraum zwei. parallel zur Lampengefäßachse ausgerichtete Glühwendeln 21, 22 angeordnet sind, die zur Erzeugung eines Fernlichts und eines Tagfahrlichts dienen. Die Glühwendeln 21, 22 sind als einfach gewendelte Wolframdrähte ausgebildet. Die Wendelabgänge 211, 212 bzw. 221, 222 der Glühwendeln 21 bzw. 22 sind jeweils mit einer Molybdänfolie umwickelt, die als Schweißhilfe beim Verschweißen der Wendelabgänge 211, 212 bzw. 221, 222 mit Stromzuführungen für die Glühwendeln 21, 22 dient. Ein abgedichtetes Ende 11 des Lampengefäßes 10 ist in einem Lampensockel 30 verankert. Die erste Glühwendel 21 ist teilweise von einer aus Molybdänblech geformten Abblendkappe 4 umgeben. Die Abblendkappe 4 wird von einem ersten Stromzuführungsdraht 51 getragen, der zusammen mit einem zweiten 52 und dritten Stromzuführungsdraht 53 zur Energieversorgung der beiden Glühwendeln 21, 22 dient. Zu diesem Zweck ist ein erster Wendelabgang 211 der ersten Glühwendel 21 durch eine Buckelschweißung mit einer Schweißfahne 41 der Abblendkappe 4 verschweißt und dadurch über die Abblendkappe 4 elektrisch leitend mit dem ersten Stromzuführungsdraht 51 verbunden. Der zweite Wendelabgang 212 der ersten Glühwendel 21 ist mit dem dritten Stromzuführungsdraht 53 verschweißt. Der erste Wendelabgang 221 der zweiten Glühwendel 22 ist ebenfalls mit dem dritten Stromzuführungsdraht 53 verschweißt. Der zweite Wendelabgang 222 der zweiten Glühwendel 22 ist mit dem zweiten Stromzuführungsdraht 52 verschweißt. Die drei Stromzuführungsdrähte 51, 52, 53 bestehen jeweils aus Molybdän und sind zwischen zwei miteinander verschmolzenen Quarzglasstegen 13 fixiert, so dass sie in einer gemeinsamen Ebene angeordnet sind. Die drei Stromzuführungsdrähte 51, 52, 53 sind durch das abgedichtete Ende 11 des Lampengefäßes 10 hindurchgeführt und jeweils mit einer der drei Kontaktfahnen 61, 62 oder 62 elektrisch leitend verbunden. Die drei Kontaktfahnen 61, 62, 63 ragen seitlich aus dem Lampensockel 30 heraus und bilden die elektrischen Anschlüsse der Halogenglühlampe. Der Lampensockel 30 ist als Metall-Kunststoff-Sockel ausgebildet, der sowohl einen metallischen Sockelabschnitt 31 als auch einen aus Kunststoff bestehenden Sockelabschnitt 32 aufweist. In dem metallischen Sockelabschnitt 31 ist das Lampengefäß 10 verankert und der aus Kunststoff bestehende Sockelabschnitt 32 ist mit den elektrischen Kontakten 61, 62, 63 der Lampe versehen. Zur Montage der Halogenglühlampe in dem Scheinwerferreflektor dienen ein metallischer Federring mit drei Federlaschen 311 und drei Schlüssellaschen 312. Der Rand der Montageöffnung des Reflektors ist nach der Montage der Lampe in dem Scheinwerfer klemmend zwischen den Federlaschen 311 und den Schlüssellaschen 312 angeordnet. Eine Blattfeder 341 dient zur seitlichen Fixierung der Lampe in der Montageöffnung des Scheinwerferreflektors. Sie wirkt senkrecht zur Längserstreckung der Lampe.

Die erste Glühwendel 21 ist als einfach gewendelte Fernlichtglühwendel mit einer nominalen Betriebsspannung von 13,2 V bzw. 28 V und einer elektrischen Leistung im Bereich von ca. 55 W bis 80 W ausgebildet. Die Daten der ersten Glühwendel 21 für eine nominale Betriebsspannung von 13,2 V sind in der nachstehenden Tabelle 1 bzw. 3 für die Halogenglühlampe gemäß dem ersten bzw. zweiten Ausführungsbeispiel der Erfindung aufgelistet.

Die zweite Glühwendel 22 ist als einfach gewendelte Tagfahrlichtglühwendel mit einer nominalen Betriebsspannung von 13,2 V bzw. 28 V und einer elektrischen Leistung im Bereich von ca. 17 W bis 22 W ausgebildet. Während des Positionslichtbetriebs wird die zweite Glühwendel 22, beispielsweise mittels eines Spannungsteilers oder mittels Pulsweitenmodulation, mit einer Spannung betrieben, die nur ca. 70 Prozent der vorgenannten Betriebsspannung von 13,2 V bzw. 28 V beträgt, um die elektrische Leistung der zweiten Glühwendel 22 auf einen Wert aus dem Bereich von ca. 5 W bis 10 W zu begrenzen. Die Daten der zweiten Glühwendel 22 für eine nominale Betriebsspannung von 13,2 V sind in der nachstehenden Tabelle 2 bzw. 4 für die Halogenglühlampe gemäß dem ersten bzw. zweiten Ausführungsbeispiel der Erfindung aufgelistet.

Die Steigung ist die Summe aus dem Abstand zwischen zwei benachbarten Windungen der Glühwendel und der Dicke bzw. dem Durchmesser des Wendeldrahts. Der Steigungsfaktor bezeichnet den Quotienten aus der Steigung und dem Durchmesser des Wendeldrahts. Der Kernfaktor ist der Quotient aus dem Innendurchmesser der Wendel und dem Durchmesser des Wendeldrahts.

**Tabelle 1: Wendeldaten der Fernlichtglühwendel für eine nominale Betriebsspannung von 13,2 V gemäß der Lampe entsprechend dem ersten Ausführungsbeispiel der Erfindung:**

| | |
|---|---|
| Kernfaktor | 4, 96 |
| Steigung | 240 µm |
| Steigungsfaktor | 1,5 |
| Windungszahl | 17,50 |
| Wendellänge | 4,40 mm |
| Außendurchmesser der Wendel | 1,12 mm |

**Tabelle 2: Wendeldaten der Tagfahrlichtglühwendel für eine nominale Betriebsspannung von 13,2 V gemäß der Lampe entsprechend dem ersten Ausführungsbeispiel der Erfindung:**

| | |
|---|---|
| Kernfaktor | 7,09 |
| Steigung | 150 µm |
| Steigungsfaktor | 1,700 |
| Windungszahl | 28,00 |
| Wendellänge | 4,2 mm |
| Außendurchmesser der Wendel | 0,79 mm |

**Tabelle 3: Wendeldaten der Fernlichtglühwendel für eine nominale Betriebsspannung von 13,2 V gemäß der Lampe entsprechend dem zweiten Ausführungsbeispiel der Erfindung:**

| | |
|---|---|
| Kernfaktor | 6,0 |
| Steigung | 270 µm |
| Steigungsfaktor | 1,6 |
| Windungszahl | 15,5 |
| Wendellänge | 4,3 mm |
| Außendurchmesser der Wendel | 1,4 mm |

**Tabelle 4: Wendeldaten der Tagfahrlichtglühwendel für eine nominale Betriebsspannung von 13,2 V gemäß der Lampe entsprechend dem zweiten Ausführungsbeispiel der Erfindung:**

| | |
|---|---|
| Kernfaktor | 7,5 |
| Steigung | 150 µm |
| Steigungsfaktor | 1,8 |
| Windungszahl | 27,0 |
| Wendellänge | 4,2 mm |
| Außendurchmesser der Wendel | 0,8 mm |

## Patentansprüche

1. Halogenglühlampe mit zwei, innerhalb eines Lampengefäßes (10) angeordneten Glühfäden (21, 22), wobei ein erster Glühfaden (21) für den Betrieb mit einer höheren elektrischen Leistung als der zweite Glühfaden (22) ausgelegt ist und der zweite Glühfaden (22) als einfach gewendelte Glühwendel ausgebildet ist und zur Realisierung einer Tagfahrlichtfunktion beim Betrieb mit einer Standardbetriebsspannung für eine elektrische Leistung ausgelegt ist, die um den Faktor 2,5 bis 4 kleiner als die elektrische Leistung des ersten Glühfadens (21) ist,
**dadurch gekennzeichnet, dass** der zweite Glühfaden (22) mit einem Steigungsfaktor im Bereich von größer oder gleich 1,65 und kleiner oder gleich 2,0 derart konstruiert ist, dass er zur Realisierung einer Positionslichtfunktion in einem gedimmten Zustand mit einer Betriebsspannung kleiner als die Standardbetriebsspannung betreibbar ist.

2. Halogenglühlampe nach Anspruch 1, wobei der zweite Glühfaden (22) derart konstruiert ist, dass er für die Positionslichtfunktion mit einer Spannung im Bereich von 35 Prozent bis 95 Prozent der Standardbetriebsspannung betreibbar ist.

3. Halogenglühlampe nach Anspruch 1 oder 2, wobei der erste Glühfaden (21) als Fernlichtglühfaden oder Nebellichtglühfaden ausgebildet ist.

4. Halogenglühlampe nach einem oder mehreren der Ansprüche 1 bis 3, wobei der Innenraum des Lampengefäßes (10) mit einem Gas gefüllt ist, das ein Edelgas oder ein Edelgasgemisch enthält, und der Kaltfülldruck im Bereich von 3 bar bis 18 bar liegt.

5. Halogenglühlampe nach Anspruch 4, wobei das Füllgas einen Halogenzusatz aufweist und der Anteil der Halogene am Füllgas im Bereich von 20 ppm bis 450 ppm beträgt.

6. Halogenglühlampe nach Anspruch 5, wobei die Halogene Brom oder bzw. und Chlor umfassen.

## Claims

1. Halogen incandescent lamp with two incandescent filaments (21, 22) arranged within a lamp vessel (10), a first incandescent filament (21) being designed for operation at a higher electrical power than the second incandescent filament (22), and the second incandescent filament (22) being in the form of an incandescent filament with a single coil, and in order to implement a daytime running light function, during operation at a standard operating voltage, being designed for an electrical power which is lower than the electrical power of the first incandescent filament (21) by a factor of 2.5 to 4, **characterized in that** the second incandescent filament (22) is constructed with a pitch factor in the range of from greater than or equal to 1.65 and less than or equal to 2.0 in such a way that it can be operated in a dimmed state at an operating voltage lower than the standard operating voltage in order to implement a navigation light function.

2. Halogen incandescent lamp according to Claim 1, the second incandescent filament (22) being constructed in such a way that it can be operated at a voltage in the range of from 35 percent to 95 percent of the standard operating voltage for the navigation light function.

3. Halogen incandescent lamp according to Claim 1 or 2, the first incandescent filament (21) being in the form of an upper-beam incandescent filament or in the form of a foglight incandescent filament.

4. Halogen incandescent lamp according to one or more of Claims 1 to 3, the interior of the lamp vessel (10) being filled with a gas which contains a noble gas or a noble gas mixture, and the coldfilling pressure being in the range of from 3 bar to 18 bar.

5. Halogen incandescent lamp according to Claim 4, the filling gas having a halogen additive, and the proportion of the halogens in the filling gas being in the range of from 20 ppm to 450 ppm.

6. Halogen incandescent lamp according to Claim 5, the halogens comprising bromine and/or chlorine.

## Revendications

1. Lampe à incandescence halogène comprenant deux filaments (21, 22) montés dans une ampoule (10), un premier filament (21) étant conçu pour fonctionner avec une puissance électrique supérieure à celle du deuxième filament (22), et le deuxième filament (22) étant réalisé comme filament enroulé en hélice simple et étant conçu, lorsqu'il fonctionne avec une tension de service standard, pour une puissance électrique inférieure d'un facteur 2,5 à 4 à la puissance électrique du premier filament (21), pour réaliser une fonction feux de circulation diurnes, **caractérisée en ce que** le deuxième filament (22), ayant un facteur de montée compris entre 1,65 et 2,0, est conçu pour fonctionner avec une tension de service inférieure à la tension de service standard, pour réaliser une fonction feux de position à intensité réduite.

2. Lampe à incandescence halogène selon la revendication 1, le deuxième filament (22) étant conçu pour fonctionner avec une tension comprise entre 35 pourcent et 95 pourcent de la tension de service standard, pour assurer la fonction feux de position.

3. Lampe à incandescence halogène selon la revendication 1 ou 2, le premier filament (21) étant réalisé comme filament de feux de route ou filament de feux de brouillard.

4. Lampe à incandescence halogène selon une ou plusieurs des revendications 1 à 3, l'intérieur de l'ampoule (10) étant rempli d'un gaz contenant un gaz noble ou un mélange de gaz nobles, et la pression de remplissage à froid étant comprise entre 3 bars et 18 bars.

5. Lampe à incandescence halogène selon la revendication 4, le gaz de remplissage comportant un additif aux halogènes et la teneur en halogènes dans le gaz de remplissage étant comprise entre 20 ppm et 450 ppm.

6. Lampe à incandescence halogène selon la revendication 5, les halogènes comprenant du brome et/ou du chlore.
